# EUROPÄISCHE PATENTSCHRIFT

(11) **EP 2 137 748 B1**
(45) Veröffentlichungstag und Bekanntmachung des Hinweises auf die Patenterteilung: **16.01.2019**
(21) Anmeldenummer: 08748967.0
(22) Anmeldetag: 17.04.2008
(51) Int. Cl.: H01H 9/34, H02B 1/20

(54) **INSTALLATIONSSCHALTGERÄT MIT EINER VORRICHTUNG ZUR BEFESTIGUNG DESSELBEN AUF EINER STROMSCHIENE**
INSTALLATION SWITCHGEAR HAVING A DEVICE FOR MOUNTING THE SAME ON A BUS BAR
COMMUTATEUR D'INSTALLATION COMPORTANT UN DISPOSITIF DE FIXATION DU COMMUTATEUR SUR UNE BARRE CONDUCTRICE

(30) Priorität: 19.04.2007 DE 102007018521; 17.04.2008 DE 102008019474
(43) Veröffentlichungstag der Anmeldung: 30.12.2009
(73) Patentinhaber: ABB AG, 68309 Mannheim (DE)
(72) Erfinder: MAJEWSKI, Joachim, 69221 Dossenheim (DE)
(86) Internationale Anmeldenummer: PCT/EP2008/003095
(87) Internationale Veröffentlichungsnummer: WO 2008/128705

(56) Entgegenhaltungen:
- EP-A- 1 630 916
- DE-A1- 10 306 548
- DE-U1- 20 212 065
- US-A- 3 818 282
- US-A1- 2002 030 413
- US-B1- 6 198 063
- US-B1- 6 762 389

## Beschreibung

Die Erfindung betrifft ein Installationsschaltgerät, vorzugsweise einen Hauptleitungsschutzschalter zum Einbau in den Zählerplatz einer Installationsverteilung, gemäß dem Oberbegriff des Anspruchs 1, wie zum Beispiel in US 6 198 063 B1 offenbart.

Gattungsgemäße Installationsschaltgeräte umfassen ein Isolierstoffgehäuse mit einer Frontseite, an der ein Bedienelement angebracht ist, einer Befestigungsseite, an der eine Befestigungsvorrichtung zum Aufschnappen des Gerätes auf Sammelschienen einer Installationsverteilung angebracht ist, Breitseiten, welche die Front- und die Befestigungsseite verbinden, und Schmalseiten, welche ebenfalls zwischen der Front- und der Befestigungsseite verlaufen. Zwischen Anschlussklemmen, die von den Schmalseiten aus zum Anschluss von Anschlussleitern zugänglich sind, verläuft innerhalb des Gehäuses ein Strompfad, der an wenigstens einer Hauptkontaktstelle durch eine Schaltvorrichtung unterbrochen und wieder geschlossen werden kann. Daneben umfasst das Gerät noch Auslöseelemente, wie thermische Überstromauslöser oder magnetische Schnellauslöser, die bei fehlerhaften Betriebszuständen der nachgeschalteten Stromleitungen, beispielsweise bei einem längere Zeit anliegenden thermischen Überstrom oder einem Kurzschlussstrom, ansprechen und im Zusammenwirken mit der Schaltvorrichtung dann den Stromfluss durch den Strompfad unterbrechen. Die Schaltvorrichtung umfasst üblicherweise einen schwenkbar gelagerten Kontakthebel mit einem beweglichen Kontaktstück und ein festes Kontaktstück, welche zur Bildung einer öffenbaren Kontaktstelle zusammenwirken.

Beim Öffnen der Kontaktstelle, insbesondere beim Schalten eines Kurzschlussstromes, entsteht zwischen den beiden Kontaktstücken nach deren Trennung ein Schaltlichtbogen, der zur Beschleunigung seiner Löschung über Lichtbogenleitschienen in eine Lichtbogenlöschanordnung hineingeführt wird. Beim Entstehen des Schaltlichtbogens bilden sich Schaltgase sowie eine Druckwelle. Die Schaltgase und die Druckwelle entweichen aus dem Gerät über Undichtigkeiten oder gezielt eingebrachten Öffnungen im Gehäuse, insbesondere an der Befestigungsseite. Wenn sich die Schaltgase außerhalb des Gehäuses an den Sammelschienen oder an benachbarten Geräten niederschlagen, so kann das dort zu Beeinträchtigungen führen.

Die DE 103 06 548 A1 zeigt eine Schutzschaltereinrichtung, bestehend aus einem mit Stromsammelschienen in elektrischen Kontakt verbringbaren Schalterunterteil, einem darauf aufsetzbaren Schalteroberteil und mit einem an der Schmalseite auf beide aufsetzbares Anschlussmodul, wobei in den Seitenwänden des Schalteroberteils und des Anschlussmoduls Lüftungskanäle vorgesehen sind, die zur Kühlung der Schutzschaltereinrichtung dienen.

In der DE 103 35 496 A1 ist ein auf Trägerelementen, insbesondere Stromschienen, einer elektrischen Einrichtung, insbesondere eines Verteilers, anzuordnendes Teil, insbesondere ein Installationsschaltgerät, offenbart, mit wenigstens einem hinter eine der Stromschienen greifenden ersten Befestigungselement und einem zweiten Befestigungselement. Das zweite Befestigungselement ist an der in Einbaulage oberen Schmalseite des Installationsschaltgerätes angebracht; es umfasst mindestens einen Haken, mit dem es von oben über eine der Sammelschienen greift. Das zweite Befestigungsteil ist als Lasche offenbart, ohne weitere Funktionalität.

Die DE 195 13 062 C2 zeigt ein Installationsschaltgerät, bei dem an der Oberseite ein unter die Sammelschiene greifendes Befestigungselement vorgesehen ist, welches darüber hinaus die Sammelschiene elektrisch kontaktiert (Neutralleiter-Kontaktierung). Weitere Funktionalität zeigt das Befestigungselement nicht.

Die US 3 818 282 zeigt einen Installationsverteiler, der so ertüchtigt ist, dass man direkt einen vierpoligen Anschlussstecker eines Anschlusskabels an den Installationsverteiler anstecken kann. Dazu zeigt dieser Installationsverteiler eine Anschlussdose, die vier Einstecköffnungen für die vier Kontaktstifte des Anschlusssteckers, und die mit zwei Leitungsschutzschaltern mechanisch zusammengekoppelt ist wobei von den vier Polen des Anschlusssteckers zwei die Phasen sind, einer der Neutralleiter und ein vierter Erde, und wobei jeder der beiden Phasenleiter von einem der Leitungsschutzschalter abgesichert wird, wobei jeder der beiden Leitungsschutzschalter mittels seiner Anschlussklemme an einer Phasenschiene befestigt ist.

Die US 6 198 063 B1 zeigt ein Installationsschaltgerät mit einem Entlüftungskanal, an dem im Bereich des Entlüftungskanals ein Klemmenabdeckteil befestigt ist, welches einen Kanal hat, der in Verlängerung des Entlüftungskanals des Installationsschaltgerätes die Schaltgase aufnimmt und weiter von dem Installationsschaltgerät weg führt, wobei das Klemmenabdeckteil den Zugang zu der Anschlussklemme verhindert.

Es ist die Aufgabe der vorliegenden Erfindung, ein Installationsschaltgerät mit einer Vorrichtung zur Befestigung auf einer Stromschiene zu schaffen, bei dem die Schaltgase kontrolliert so geführt werden, dass keine Beeinträchtigung der Umgebung des Schaltgerätes eintritt.

Die Aufgabe wird gelöst durch ein gattungsgemäßes Installationsschaltgerät gemäß Anspruch 1.

Erfindungsgemäß umfasst ein erfindungsgemäßes Installationsschaltgerät also ein Befestigungselement zur Befestigung des Installationsschaltgerätes auf einer Stromschiene, welches an der Schmalseite des Installationsgerätegehäuses angebracht ist und welches einen Abgaskanal umfasst, dessen Eintrittsöffnung mit der Austrittsöffnung des Entlüftungskanals korrespondiert, so dass die aus der Austrittsöffnung austretenden Schaltgase durch den Abgaskanal des Befestigungselementes weitergeleitet werden, wobei das Befestigungselement einen mit der Abgangsklemmenöffnung des Installationsschaltgerätes korrespondierenden, an einer Montageseite und der Oberseite des Befestigungselementes offenen Einführkanal zum Durchführen eines Anschlussleiters trägt.

Der Vorteil der Erfindung liegt darin, dass mit einem Befestigungselement mehrere Funktionen verwirklicht werden können und somit insgesamt ein kompakterer, und damit einfacherer Aufbau und eine einfachere Handhabung des Installationsschaltgerätes, insbesondere bei der Montage in einem Verteilerkasten, ermöglicht werden. Die Schaltgase, die bei einer Kurzschlussunterbrechung im Inneren des Installationsschaltgerätes entstehen, werden aus diesem abgeführt in einen Bereich außerhalb des Installationsschaltgerätes, in dem sie keinen Schaden anrichten können. Gleichzeitig ist der ungehinderte Zugang durch die Befestigungsvorrichtung hindurch zu den Anschlussklemmen zum dortigen Einführen eines Anschlussleiters möglich.

Gemäß einer besonders vorteilhaften Ausführungsform der Erfindung umfasst das Befestigungselement einen Grundkörper, welcher an einer in Einbaulage des Installationsschaltgerätes oben gelegenen Schmalseite des Installationsschaltgerätes angebracht ist und welcher eine Montageseite aufweist, welche der in Einbaulage oben gelegenen Schmalseite des Installationsschaltgerätes angepasst ist und mit der das Befestigungselement auf der Schmalseite aufliegt. Dadurch ist gewährleistet, dass eine dichte Anbindung des Befestigungselementes an die Schmalseite des Gehäuses erfolgt und die Schaltgase nicht außerhalb des Abgaskanals entweichen können.

An dem Befestigungselement ist gemäß einer vorteilhaften Ausbildung der Erfindung ein Rasthaken angeformt, der etwa senkrecht zu der Befestigungsebene des Installationsschaltgerätes von dieser weg weist und mindestens eine biegbare Rastnase trägt, mit der in Einbaulage des Installationsschaltgerätes eine Stromschiene von oben umfassbar ist.

Das Befestigungselement mit dem Rasthaken und der Rastnase kann dabei aus einem elektrisch isolierenden, elastischen Material, beispielsweise Thermolast, bestehen.

Bezüglich der Befestigung des Befestigungselementes an dem Gehäuse des Installationsschaltgerätes sieht eine vorteilhafte Ausführungsform der Erfindung vor, dass das Befestigungselement auf der Schmalseite des Installationsschaltgerätes aufgerastet ist. Eine weitere, sehr vorteilhafte Ausführungsform sieht diesbezüglich vor, dass das

Befestigungselement auf der Schmalseite des Installationsschaltgerätes mit einer Nietverbindung befestigt ist.

Bezüglich der Lage des Abgaskanals in dem Befestigungselement sieht eine vorteilhafte Ausführungsform der Erfindung vor, dass der Abgaskanal in dem Grundkörper des Befestigungselementes von der Montageseite ausgehend zu einer der Montageseite gegenüberliegenden Oberseite des Befestigungselementes verläuft, so dass die aus der Austrittsöffnung austretenden Schaltgase nach oben aus dem Raum der Sammelschienen hinausgeführt werden, wenn das Installationsschaltgerät in einem Installationsverteiler eingebaut ist.

Eine weitere, sehr vorteilhafte Ausführungsform der Erfindung sieht diesbezüglich vor, dass der Abgaskanal in dem Grundkörper des Befestigungselementes von der Montageseite ausgehend zu einer an die Montageseite angrenzenden Befestigungsseite des Befestigungselementes verläuft, so dass die aus der Austrittsöffnung austretenden Schaltgase seitlich in Richtung auf die Befestigungsseite hin aus dem Raum der Sammelschienen hinausgeführt werden, wenn das Installationsschaltgerät in einem Installationsverteiler eingebaut ist. Der so geschaffene Austrittspunkt der Schaltgase liegt dabei oberhalb der Sammelschienen, so dass die Schaltgase nicht die Sammelschienen treffen.

Gemäß einer vorteilhaften Ausführungsform der Erfindung ist das Installationsschaltgerät in dreipoliger Ausführung vorgesehen, wobei für drei nebeneinander liegende Pole ein gemeinsames Gehäuse und ein gemeinsames Befestigungselement mit einem Rasthaken, drei Abgaskanälen und drei Einführkanälen vorgesehen ist. Gemäß einer weiteren vorteilhaften Ausführungsform der Erfindung kann ein erfindungsgemäßes Installationsschaltgerät auch in einpoliger Ausführung ausgeführt sein, wobei pro Pol ein eigenes Befestigungselement mit einem Rasthaken, einem Abgaskanal und einem Einführkanal vorgesehen ist.

Anhand der Zeichnungen, in denen ein Ausführungsbeispiel der Erfindung dargestellt ist, sind die Erfindung sowie weitere vorteilhafte Ausgestaltungen und Verbesserungen der Erfindung näher erläutert und beschrieben.

Es zeigen
- Figur 1: eine Ansicht auf die Breitseite eines erfindungsgemäßen Installationsschaltgerätes,
- Figur 2: eine Ansicht auf die Schmalseite eines erfindungsgemäßen dreipoligen Installationsschaltgerätes, sowie
- Figur 3: eine Ansicht auf die Frontseite eines erfindungsgemäßen Installationsschaltgerätes.

Die Figuren 1 bis 3 zeigen ein erfindungsgemäßes Installationsschaltgerät aus verschiedenen Ansichten. Figur 1 zeigt die Ansicht auf die Breitseite, Figur 2 die Ansicht von oben, und Figur 3 die Ansicht auf die Frontseite.

Es werde zunächst die Figur 1 betrachtet. Diese zeigt ein Installationsschaltgerät 1, hier einen Hauptleitungsschutzschalter. Bei dem hier gezeigten Hauptleitungsschutzschalter sind drei Schaltpole in einem Gehäuse umfasst. Er verfügt über ein Isolierstoffgehäuse 2, welches aus zwei Halbschalen zusammengefügt ist. Das Gehäuse hat in etwa die Form eines quergestellten T. Es umfasst eine vordere Frontseite 3, hintere Frontseiten 4 und 5, und eine den Frontseiten gegenüberliegende Befestigungsseite 6. An der Befestigungsseite 6 ist ein für jeden Pol ein Klemmkontakt 7 vorgesehen, mit dem das Installationsschaltgerät 1 auf je einer Stromschiene 8, 81, 82, auch Sammelschienen genannt, eines Installationsverteilers gehalten ist. In der Darstellung nach Fig. 1 ist das Installationsschaltgerät in seiner Einbaulage gezeigt. Die mit dem Pfeil O bezeichnete Schmalseite 9 des Gehäuses wird hier als obere, hintere Schmalseite bezeichnet, und die mit dem Pfeil U bezeichnete Schmalseite 10 wird hier als untere, hintere Schmalseite bezeichnet. Zwischen der vorderen Frontseite 3 und den hinteren Frontseiten 4, 5 liegen noch eine obere, vordere Schmalseite 11 und eine untere, vordere Schmalseite 12. Die Schmalseiten 9, 11, 12, 10 werden mit den Frontseiten 4, 3, 5 sowie der Befestigungsseite 6 über Breitseiten 13 verbunden.

An der vorderen Frontseite 3 ist ein Schaltknebel 14 angebracht, mit dem ein im Inneren des Gehäuses 2, im Bereich des Längssteges 15 der T-Form, untergebrachtes Schaltwerk manuell ein- und ausgeschaltet werden kann.

An der oberen und unteren Schmalseite 9, 10 des Gehäuses sind Anschlussklemmen zum Anschluss von Anschlussleitern untergebracht, die durch entsprechende Anschlussklemmenöffnungen 16, 17, 18 durch die Gehäusewand hindurch zugänglich sind. Diese sind in der Figur 2 zu erkennen, wobei jede der Anschlussklemmenöffnungen 16, 17, 18 einem Schaltpol des Gerätes zugeordnet ist. Die Klemmen und Klemmenöffnungen an der unteren Schmalseite 10 des Gehäuses sind hier nicht dargestellt. Bei den Klemmen an der oberen Schmalseite handelt es sich um Federzugklemmen, in denen der Anschlussleiter schraubenlos festklemmbar ist.

Im Inneren des Gehäuses ist strichliiert schematisch eine Lichtbogenlöschanordnung 19 dargestellt, und ein Entlüftungskanal 20 , der von der Lichtbogenlöschanordnung 19 aus zu der oberen Schmalseite 9 des Gehäuses führt und durch den Schaltgase und ein beim Schalten entstehender Überdruck aus dem Gehäuse an der oberen, hinteren Schmalseite 9 durch Austrittsöffnungen 21 entweichen können.

Auf die obere, hintere Schmalseite 9 des Gehäuses 2 ist ein Befestigungselement 30 aufgesetzt und befestigt. Dieses besitzt einen in etwa kastenförmigen Grundkörper 31, dessen eine Längsseite als Montageseite 32 ausgebildet und in ihrer Kontur der Kontur der oberen hinteren Schmalseite 9 angepasst ist, so dass der Grundkörper 31 sich passgenau auf die obere hintere Schmalseite aufsetzen lässt. An der Montageseite 32 besitzt der Grundkörper einen laschenartigen Fortsatz 311, mit dem er beim Aufsetzen in eine Art Tasche an der oberen hinteren Schmalseite 9 eingreift und dort durch eine Nietverbindung 33 fixiert ist.

Im Inneren des Grundkörpers 31 verlaufen Abgaskanäle 34 zwischen der Montageseite 32 und der gegenüberliegenden Schmalseite 35. Die Eintrittsöffnungen 36 der Abgaskanäle liegen auf den Austrittsöffnungen 21 der Entlüftungskanäle 20. Dadurch werden die Schaltgase nach Austritt aus den Austrittsöffnungen 21 weiter nach oben bis zu den Austrittsöffnungen 37 der Abgaskanäle 34 geführt, wo sie in die Umgebung austreten. Der Austritt an den Austrittsöffnungen 37 befindet sich so weit von den Sammelschienen 8, 81, 82, 83 entfernt, dass keine Beeinträchtigung der Sammelschienen durch die austretenden Schaltgase zu befürchten ist.

An dem Grundkörper 31 ist ein Rasthaken 38 angeformt, dessen längserstreckter Schenkel 39 in Verlängerung der Schmalseite 35 des Befestigungselementes 30 etwa senkecht zur Befestigungsseite 6 hervorsteht und an dessen freiem Ende sich eine Rastnase 40 befindet. Der Abstand der Innenkante 41 der Rastnase 40 von der Breitseite 6 ist so bemessen, dass eine Sammelschiene von doppelter Dicke durch die Rastnase 40 klemmend umfasst werden kann. Auf der Oberseite des längserstreckten Schenkels 39 ist durch zwei parallel zueinander verlaufende schlitzförmige Aussparungen 42, 43 eine verformbare Zunge 44 gebildet, siehe Fig. 2, an deren freien Ende eine weitere, innere Rastnase 45 angebracht ist. Der Abstand der inneren Rastnase 45 von der Befestigungsseite 6 ist so bemessen, dass eine Sammelschiene 83 von einfacher Dicke durch die innere Rastnase klemmend umfasst werden kann. Durch diese Anordnung von zwei zueinander versetzten Rastnasen kann der Rasthaken 38 sowohl auf Sammelschienen einfacher oder doppelter Dicke verrastet werden.

Durch den Grundkörper 31 verlaufen weiterhin Einführkanäle 46, 47, 48 zum Durchstecken eines Anschlussleiters zu den jeweiligen Anschlussklemmenöffnungen 16, 17, 18. Die Einführkanäle 46, 47, 48 liegen dabei genau über den ihnen zugeordneten Anschlussklemmenöffnungen 16, 17, 18.

Bei dem in den Figuren dargestellten Installationsschaltgerät besitzt das Befestigungselement 30 einen allen drei Polen gemeinsamen Rasthaken, aber für jeden Schaltpol einen Einführkanal und einen Abgaskanal, sowie für jeden Schaltpol einen Schaltknebel 14, 141, 142.

In der Nähe der unteren Schmalseite 10 ist an der Befestigungsseite 6 eine weitere Rastvorrichtung 49 angebracht, welche ebenfalls einen Rasthaken mit zwei voneinander beabstandeten Rastnasen 50, 51 umfasst. Die Rastnasen 50, 51 sind so angebracht, dass sie eine Sammelschiene 82 von unten her rastend umfassen, und zwar entweder eine Sammelschiene einfacher Dicke mit der Rastnase 50 oder eine Sammelschiene doppelter Dicke mit der Rastnase 51.

Im dargestellten Beispiel ist das Installationsschaltgerät auf insgesamt vier Sammelschienen befestigt, von denen die oberste Sammelschiene 83 der Neutralleiter ist und die anderen drei Sammelschienen 8, 81, 82 den Phasen L1, L2,L3 entsprechen.

In Abwandlung des in der Figur 1 gezeigten Verlaufs der Abgaskanäle 34 in dem Grundkörper 31 können diese auch so verlaufen, dass sie an der oberen Breitseite in der Nähe des Rasthakens 38 münden. Die Schaltgase werden dann in Richtung der Breitseite zu dem Neutralleiter hin abgeleitet. Das ist elektrisch unbedenklich, da der Neutralleiter 83 keinen Strom führt. Vorteilhaft ist diese Variante der Gasführung durch Abgaskanäle in dem Grundkörper 31 dann, wenn oberhalb des Installationsschaltgerätes in einer zweiten Ebene innerhalb des Verteilerkastens weitere Installationsschaltgeräte angebracht sind, so dass es vermieden wird, dass die Schaltgase diese anderen Geräte anblasen, oder wenn die Gefahr besteht, dass von oben Ablagerungen oder Verunreinigungen in die Austrittsöffnungen 37 der Abgaskanäle 34 hineinfallen und diese verstopfen könnten.

**Bezugszeichenliste**

| | | | |
|---|---|---|---|
| 1 | Installationsschaltgerät | 21 | Austrittsöffnungen |
| 2 | Isolierstoffgehäuse | 30 | Befestigungselement |
| 3 | vordere Frontseite | 31 | Grundkörper |
| 4 | hintere Frontseite | 311 | laschenartiger Fortsatz |
| 5 | hintere Frontseite | 32 | Montageseite |
| 6 | Befestigungsseite | 33 | Nietverbindung |
| 7 | Klemmkontakt | 34 | Abgaskanal |
| 8 | Stromschiene, Sammelschiene | 35 | gegenüberliegende Schmalseite |
| 81 | Stromschiene, Sammelschiene | | |
| 82 | Stromschiene, Sammelschiene | 36 | Eintrittsöffnungen |
| 83 | Stromschiene, Sammelschiene | 37 | Austrittsöffnungen |
| 9 | Schmalseite oben | 38 | Rasthaken |
| 10 | Schmalseite unten | 39 | längserstreckter Schenkel |
| 11 | vordere, obere Schmalseite | 40 | Rastnase |
| 12 | vordere, untere Schmalseite | 41 | Innenseite |
| 13 | Breitseite | 42 | schlitzförmige Aussparung |
| 14 | Schaltknebel | 43 | schlitzförmige Aussparung |
| 141 | Schaltknebel | 44 | Zunge |
| 142 | Schaltknebel | 45 | innere Rastnase |
| 15 | Längssteg der T-Form | 46 | Einführkanal |
| 16 | Anschlussklemmenöffnung | 47 | Einführkanal |
| 17 | Anschlussklemmenöffnung | 48 | Einführkanal |
| 18 | Anschlussklemmenöffnung | 49 | weitere Rastvorrichtung |
| 19 | Lichtbogenlöschanordnung | 50 | weitere Rastnase |
| 20 | Entlüftungskanal | 51 | weitere Rastnase |

## Patentansprüche

1. Installationsschaltgerät (1), mit einer Anschlussklemme, welche an einer Schmalseite (9) des Installationsgerätegehäuses angebracht ist, mit einer Schaltvorrichtung, welche eine Löschkammer (19) umfasst, und in der bei einer Schalthandlung Schaltgase entstehen, mit einem Entlüftungskanal (20), durch den die Schaltgase aus dem Gehäuseinneren entweichen können, und dessen Austrittsöffnung nahe der Anschlussklemme an der Gehäuseschmalseite (9) liegt, **gekennzeichnet durch** ein Befestigungselement (30) zur Befestigung des Installationsschaltgerätes (1) auf einer Stromschiene (83), welches an der Schmalseite (9) des Installationsgerätegehäuses angebracht ist und welches einen Abgaskanal (34) umfasst, dessen Eintrittsöffnung mit der Austrittsöffnung des Entlüftungskanals (20) korrespondiert, so dass die aus der Austrittsöffnung austretenden Schaltgase **durch** den Abgaskanal (34) des Befestigungselementes (30) weitergeleitet werden, wobei das Befestigungselement (30) einen mit der Abgangsktemmenöffnung des Installationsschaltgerätes (1) korrespondierenden, an einer Montageseite (32) und der Oberseite des Befestigungselementes offenen Einführkanal zum Durchführen eines Anschlussleiters trägt.

2. Installationsschaltgerät (1) nach Anspruch 1, wobei das Befestigungselement (30) einen Grundkörper (31) umfasst, welcher an einer in Einbaulage des Installationsschaltgerätes (1) oben liegenden Schmalseite (9) des Installationsschaltgerätes (1) angebracht ist und welcher die Montageseite (32) aufweist, welche der in Einbaulage oben liegenden Schmalseite (9) des Installationsschaltgerätes (1) angepasst ist und mit der das Befestigungselement (30) auf der Schmalseite (9) aufliegt.

3. Installationsschaltgerät (1) nach Anspruch 2, wobei an dem Befestigungselement (30) ein Rasthaken (38) angeformt ist, der etwa senkrecht zu der Befestigungsebene des Installationsschaltgerätes (1) von dieser weg weist und mindestens eine biegbare Rastnase (40) trägt, mit der in Einbaulage des Installationsschaltgerätes (1) eine Stromschiene (83) von oben umfassbar ist.

4. Installationsschaltgerät (1) nach Anspruch 3, wobei das Befestigungselement (30) mit dem Rasthaken (38) und der Rastnase (40) aus einem elektrisch isolierenden, elastischen Material, beispielsweise Thermolast, besteht.

5. Installationsschaltgerät (1) nach einem der vorigen Ansprüche, wobei das Befestigungselement (30) auf der Schmalseite (9) des Installationsschaltgerätes (1) aufgerastet ist.

6. Installationsschaltgerät (1) nach einem der Ansprüche 1 bis 4, wobei das Befestigungselement (30) auf der Schmalseite (9) des Installationsschaltgerätes (1) mit einer Nietverbindung befestigt ist.

7. Installationsschaltgerät (1) nach Anspruch 2, wobei der Abgaskanal (34) in dem Grundkörper (31) des Befestigungselementes (30) von der Montageseite (32) ausgehend zu einer der Montageseite (32) gegenüberliegenden Oberseite des Befestigungselementes (30) verläuft, so dass die aus der Austrittsöffnung austretenden Schaltgase nach oben aus dem Raum der Sammelschienen hinausgeführt werden, wenn das Installationsschaltgerät (1) in einem Installationsverteiler eingebaut ist.

8. Installationsschaltgerät (1) nach Anspruch 2, wobei der Abgaskanal (34) in dem Grundkörper (31) des Befestigungselementes (30) von der Montageseite (32) ausgehend zu einer an die Montageseite (32) angrenzende Befestigungsseite des Befestigungselementes (30) verläuft, so dass die aus der Austrittsöffnung austretenden Schaltgase seitlich in Richtung auf die Befestigungsseite hin aus dem Raum der Sammelschienen hinausgeführt werden, wenn das Installationsschaltgerät (1) in einem Installationsverteiler eingebaut ist.

9. Installationsschaltgerät (1) nach einem der vorigen Ansprüche in dreipoliger Ausführung, wobei für drei nebeneinander liegende Pole ein gemeinsames Befestigungselement (30) mit einem Rasthaken (38), drei Abgaskanälen und drei Einführkanälen vorgesehen ist.

10. Installationsschaltgerät (1) nach einem der Ansprüche 1 bis 8 in einpoliger Ausführung, wobei pro Pol ein eigenes Befestigungselement (30) mit einem Rasthaken (38), einem Abgaskanal (34) und einem Einführkanal vorgesehen ist.

## Claims

1. Installation switching device (1), having a connecting terminal which is fitted to a narrow face (9) of the installation device housing, having a switching apparatus which has a quenching chamber (19) and in which switching gases are created during a switching operation, having a vent channel (20) through which the switching gases can escape from the housing interior and whose outlet opening is located close to the connecting terminal on the housing narrow face (9), **characterized by** an attachment element (30) for attachment of the installation switching device (1) to a busbar (83), which is fitted to the narrow face (9) of the installation device housing and has an exhaust-gas channel (34) whose inlet opening corresponds with the outlet opening of the vent channel (20), such that the switching gases which emerge from the outlet opening are passed on through the exhaust-gas channel (34) of the attachment element, with the attachment element (30) being fitted with an entry channel for a connecting conductor to pass through, which entry channel corresponds with the outgoer terminal opening of the installation switching device (1) and is open on a mounting face (32) and the upper face.

2. Installation switching device (1) according to Claim 1, with the attachment element (30) comprising a base body (31) which is fitted on a narrow face (9) of the installation switching device (1), which is located at the top when the installation switching device (1) is in the installed position, and which has the mounting face (32) which is matched to the narrow face (9) of the installation switching device (1) which is located at the top in the installed position, and by means of which the attachment element (30) rests on the narrow face (9).

3. Installation switching device (1) according to Claim 2, with a latching hook (38) being integrally formed on the attachment element (30), which latching hook points away from the attachment plane of the installation switching device (1) approximately at right angles to this plane, and which latching hook is fitted with at least one flexible latching tab (40) which can grip a busbar (38) from above when the installation switching device (1) is in the installed position.

4. Installation switching device (1) according to Claim 3, with the attachment element (30) together with the latching hook (38) and the latching tab (40) being composed of an electrically insulating, elastic material, for example Thermolast.

5. Installation switching device (1) according to one of the preceding claims, with the attachment element (30) being latched onto the narrow face (9) of the installation switching device (1).

6. Installation switching device (1) according to one of Claims 1 to 4, with the attachment element (30) being attached to the narrow face (9) of the installation switching device (1) by a riveted joint.

7. Installation switching device (1) according to Claim 2, with the exhaust gas channel (34) running in the base body (31) of the attachment element (30) from the mounting face (32) to an upper face of the attachment element (30) which is opposite the mounting face (32), such that the switching gases which emerge from the outlet opening are passed upward out of the area of the busbars when the installation switching device (1) is installed in an installation distribution block.

8. Installation switching device (1) according to Claim 2, with the exhaust gas channel (34) running in the base body (31) of the attachment element (30) from the mounting face (32) to an attachment face, which is adjacent to the mounting face (32), of the attachment element (30), such that the switching gases which emerge from the outlet opening are passed out of the area of the busbars at the side in the direction of the attachment face, when the installation switching device (1) is installed in an installation distribution block.

9. Installation switching device (1) according to one of the preceding claims, in a three-pole version, with a common attachment element (30) with a latching hook (38), three exhaust gas channels and three entry channels being provided for three poles which are located alongside one another.

10. Installation switching device (1) according to one of Claims 1 to 8, in a single-pole version, with a dedicated attachment element (30) with a latching hook (38), an exhaust gas channel (34) and an entry channel being provided for each pole.

## Revendications

1. Appareillage d'installation (1), comprenant une borne de raccordement qui est montée sur un côté étroit (9) du boîtier d'appareillage d'installation, comprenant un dispositif de commutation qui comporte une chambre d'extinction (19) et dans lequel se produisent des gaz de commutation lors d'une action de commutation, comprenant un canal de purge (20) à travers lequel les gaz de commutation peuvent s'échapper depuis l'intérieur du boîtier et dont l'ouverture de sortie se trouve à proximité de la borne de raccordement sur le côté étroit de boîtier (9), **caractérisé par** un élément de fixation (30) destiné à fixer l'appareillage d'installation (1) sur une barre-bus (83), lequel est monté sur le coté étroit (9) du boîtier d'appareillage d'installation et lequel comporte un canal d'évacuation des gaz (34) dont l'ouverture d'entrée correspond à l'ouverture de sortie du canal de purge (20), de sorte que les gaz de commutation qui sortent de l'ouverture de sortie sont retransmis à travers le canal d'évacuation des gaz (34) de l'élément de fixation (30), l'élément de fixation (30) comportant un canal d'introduction, correspondant à l'ouverture de borne de départ de l'appareillage d'installation (1), ouvert au niveau d'un côté de montage (32) et du côté supérieur de l'élément de fixation et servant au passage d'un conducteur de raccordement.

2. Appareillage d'installation (1) selon la revendication 1, l'élément de fixation (30) comprenant un corps de base (31) qui est monté sur un côté étroit (9) de l'appareillage d'installation (1) se trouvant en haut dans une position installée de l'appareillage d'installation (1) et qui possède le côté de montage (32), lequel est adapté au côté étroit (9) de l'appareillage d'installation (1) qui se trouve en haut dans une position installée de l'appareillage d'installation et avec lequel l'élément de fixation (30) repose sur le côté étroit (9).

3. Appareillage d'installation (1) selon la revendication 2, un crochet d'encliquetage (38) étant façonné sur l'élément de fixation (30), lequel s'écarte de l'appareillage d'installation (1) de manière approximativement perpendiculaire à son plan de fixation et comporte au moins un tenon d'encliquetage (40) avec lequel une barre-bus (83) peut être ceinte par le haut dans la position d'installation de l'appareillage d'installation (1).

4. Appareillage d'installation (1) selon la revendication 3, l'élément de fixation (30) doté du crochet d'encliquetage (38) et du tenon d'encliquetage (40) étant constitué d'un matériau élastique électriquement isolant, par exemple du Thermolast.

5. Appareillage d'installation (1) selon l'une des revendications précédentes, l'élément de fixation (30) étant enclipsé sur le côté étroit (9) de l'appareillage d'installation (1).

6. Appareillage d'installation (1) selon l'une des revendications 1 à 4, l'élément de fixation (30) étant fixé sur le côté étroit (9) de l'appareillage d'installation (1) avec un assemblage par rivet.

7. Appareillage d'installation (1) selon la revendication 2, le canal d'évacuation des gaz (34) dans le corps de base (31) de l'élément de fixation (30) s'étendant à partir du côté de montage (32) jusqu'à un côté supérieur de l'élément de fixation (30) à l'opposé du côté de montage (32), de sorte que les gaz de commutation qui sortent de l'ouverture de sortie soient guidés vers le haut hors de l'espace de la barre-bus lorsque l'appareillage d'installation (1) est installé dans un tableau de distribution.

8. Appareillage d'installation (1) selon la revendication 2, le canal d'évacuation des gaz (34) dans le corps de base (31) de l'élément de fixation (30) s'étendant à partir du côté de montage (32) jusqu'à un côté de fixation de l'élément de fixation (30), adjacent au côté de montage (32), de sorte que les gaz de commutation qui sortent de l'ouverture de sortie soient acheminés hors de l'espace de la barre-bus latéralement en direction du côté de fixation lorsque l'appareillage d'installation (1) est installé dans un tableau de distribution.

9. Appareillage d'installation (1) selon l'une des revendications précédentes en exécution tripolaire, un élément de fixation (30) commun comprenant un crochet d'encliquetage (38), trois canaux d'évacuation des gaz et trois canaux d'introduction étant présents pour trois pôles disposés les uns à côté des autres.

10. Appareillage d'installation (1) selon l'une des revendications 1 à 8, en exécution unipolaire, un élément de fixation (30) propre comprenant un crochet d'encliquetage (38), un canal d'évacuation des gaz (34) et un canal d'introduction pour chaque pôle.
